# FASCICULE DE BREVET EUROPEEN

(11) **EP 2 957 963 B1**
(45) Date de publication et mention de la délivrance du brevet: **25.10.2017**
(21) Numéro de dépôt: 14172870.9
(22) Date de dépôt: 18.06.2014
(51) Int. Cl.: G04B 13/02

(54) **Mobile d'horlogerie**
Drehteil einer Uhr
Timepiece wheel

(43) Date de publication de la demande: 23.12.2015
(73) Titulaire: ETA SA Manufacture Horlogère Suisse, 2540 Grenchen (CH)
(72) Inventeur: Mertenat, Olivier, 4500 Solothurn (CH)
(74) Mandataire: Giraud, Eric

(56) Documents cités:
- CH-B1- 701 075
- FR-A- 1 061 488
- JP-A- S59 135 385
- JP-U- S5 091 562
- US-A1- 2006 187 768

## Description

### Domaine de l'invention

L'invention concerne un mobile d'horlogerie en plusieurs parties, comportant un premier composant constitué par un arbre lequel comporte, autour d'un premier axe de pivotement, un logement agencé pour la réception d'un deuxième composant constitué par une planche dans une position axiale unique, ladite planche comportant une surface périphérique en référence à un deuxième axe de pivotement, ledit arbre comportant, de part et d'autre dudit au moins un logement, selon la direction dudit premier axe de pivotement, une surface d'appui de butée axiale agencée pour maintenir en appui de butée ladite planche sur ledit arbre, où ladite planche comporte au moins un premier bras élastique radialement par rapport audit deuxième axe de pivotement, et au moins un deuxième bras rigide ou élastique radialement par rapport audit deuxième axe de pivotement, lesdits premier bras élastique et deuxième bras formant ensemble une pince agencée pour serrer une surface d'appui radiale que comporte ledit arbre au voisinage de ladite surface d'appui de butée axiale, lesdits premier bras élastique et deuxième bras s'étendant de part et d'autre dudit deuxième axe de pivotement, selon des directions parallèles entre elles, sensiblement tangentielles par rapport audit arbre quand ledit arbre est serré dans ladite pince

L'invention concerne encore un mouvement d'horlogerie comportant au moins un tel mobile.

L'invention concerne le domaine des mécanismes d'horlogerie, et plus particulièrement des rouages.

### Arrière-plan de l'invention

De nombreux mouvements d'horlogerie mécaniques comportent au moins un mobile à friction, de façon notamment à autoriser des réglages quand la montre fonctionne.

Par exemple, un mouvement mécanique, équipé d'une roue grande moyenne, comporte généralement une friction au niveau du rouage de minuterie. La friction permet de tourner la chaussée, indépendamment du rouage de finissage, lors de la mise à l'heure. La friction permet aussi une rotation solidaire de la planche roue entraîneuse, lorsque la montre fonctionne.

Le document FR 1061488 au nom de EBAUCHES ETA SA décrit un perfectionnement pour montre avec aiguille de seconde au centre, où une roue de seconde pivotée au centre du mouvement est entraînée directement, tandis qu'une chaussée coaxiale à la roue de seconde est pivotée indirectement. Plus particulièrement, une roue indirecte des minutes, en prise avec le pignon de la roue de petite moyenne, est fixée à frottement gras sur la chaussée.

Le document US 2006/187768 au nom de MARAZUMI décrit une structure de roue comportant une planche fixée élastiquement sur un arbre.

Le document JP S59 135385 au nom de SEIKO décrit une roue plastique fixée élastiquement sur un pignon métallique.

Le document JP S50 91562 au nom de SEIKO décrit une roue avec une planche à rayons fixés élastiquement sur un arbre.

### Résumé de l'invention

L'invention concerne un mobile d'horlogerie en plusieurs parties, selon la revendication 1.

L'invention concerne encore un mouvement d'horlogerie comportant au moins un tel mobile, caractérisé en ce que la composition dudit mobile est restreinte audit arbre et à ladite planche assemblés l'une sur l'autre.

### Rescription sommaire des dessins

D'autres caractéristiques et avantages de l'invention apparaîtront à la lecture de la description détaillée qui va suivre, en référence aux dessins annexés, où :
- la figure 1 représente, de façon schématisée et en perspective, un mobile selon l'invention, comportant une planche montée à friction sur un arbre ;
- la figure 2 représente, de façon schématisée, le mobile de la figure 1, en coupe passant par l'axe de pivotement ;
- la figure 3 représente, de façon schématisée, le mobile de la figure 1, en vue de dessus ;
- la figure 4 représente, de façon schématisée et en perspective, l'arbre que comporte le mobile de la figure 1 ;
- la figure 5 représente, de façon schématisée, l'arbre de la figure 4, en coupe passant par son axe de pivotement ;
- la figure 6 est un détail de la zone d'assemblage de la figure 2 ;
- la figure 7 représente, de façon schématisée et en vue de dessus une planche que comporte le mobile de la figure 1, dans une réalisation voisine de l'invention, de type « 2 points de contact »;
- la figure 8 est une vue de côté de la planche de la figure 7 ;
- la figure 9 est un détail en vue de dessus d'une zone centrale de la planche de la figure 7 ;
- la figure 10 représente, de façon schématisée et en vue de dessus une planche que comporte le mobile de la figure 1, dans une réalisation selon l'invention de type « 4 points de contact ».

### Description détaillée des modes de réalisation référés

L'invention concerne un mobile 100 d'horlogerie en plusieurs parties.

Plus particulièrement, ce mobile 100 comporte des moyens de friction, et est dénommé « mobile à friction ».

Le mobile 100 comporte un premier composant constitué par un arbre 1. Cet arbre 1 comporte, autour d'un premier axe de pivotement D1, un logement 6 agencé pour la réception d'un deuxième composant. Ce deuxième composant est constitué par une planche 2 dans une position axiale unique.

La planche 2 comporte une surface périphérique 20 en référence à un deuxième axe de pivotement D2.

L'arbre 1 comporte, de part et d'autre du au moins un logement 6, selon la direction du premier axe de pivotement D1, une surface d'appui de butée axiale 7 qui est agencée pour maintenir en appui de butée la planche 2 sur l'arbre 1.

Cette planche 2 comporte au moins un premier bras élastique 4 radialement par rapport au deuxième axe de pivotement D2, et au moins un deuxième bras 5 rigide ou élastique radialement par rapport au deuxième axe de pivotement D2.

Ces premier bras élastique 4 et deuxième bras 5 forment ensemble une pince 3, qui est agencée pour serrer une surface d'appui radiale 9 que comporte l'arbre 1 au voisinage de la surface d'appui de butée axiale 7. La friction est ainsi assurée entre la planche 2 et l'arbre 1.

Pour l'assemblage de la planche 2 sur l'arbre 1, on utilise l'élasticité des bras 4, 5, de la planche 2, pour permettre une mise en place correcte, et, de préférence, un encliquetage en position.

Selon l'invention, l'arbre 1 comporte une rampe d'introduction 8, qui est agencée pour repousser radialement chaque premier bras élastique 4, et chaque deuxième bras 5 élastique quand la planche 2 en comporte, pour permettre l'introduction de la planche 2 sur l'arbre 1.

Dans une réalisation particulière, la planche 2 comporte un premier bras élastique 4, et un deuxième bras 5 élastique, symétriques l'un de l'autre par rapport au deuxième axe de pivotement D2.

De façon avantageuse, à l'état libre, la pince 3 est circonscrite à un cylindre dont le rayon est inférieur à celui d'un cylindre circonscrit à la surface d'appui radiale 9.

La partie centrale de la planche 2 comporte autant de surfaces courbes, notamment des surfaces cylindriques, que de bras 4, 5. Dans les variantes illustrées par les figures, qui comportent un premier bras élastique 4, et un deuxième bras 5, le centre de la planche est défini par deux surfaces courbes, qui viennent pincer l'arbre 1.

La figure 7 illustre une réalisation voisine de l'invention, de type « 2 points » où la planche 2 porte sur l'arbre 1 en deux points symétriques P1 et P2 par rapport à l'axe D1. Chaque premier bras 4 ou deuxième bras 5 comporte ainsi une telle surface courbe, constituée par un secteur cylindrique creux 34, 35, dont l'axe C est excentré par rapport au deuxième axe de pivotement D2. L'axe C est alors plus éloigné du secteur cylindrique creux 34, 35, que le deuxième axe de pivotement D2, d'une valeur d'excentration E, visible sur la figure 9, qui est comprise entre 0,1 et 0,2 fois le rayon du secteur cylindrique creux 34, 35, considéré.

Pour une friction de rouage de minuterie, la valeur de la friction est avantageusement définie par un intervalle précis, de 0,060 à 0,080 N.cm, afin de remplir les critères de qualité au comportement aux chocs, et de mise à l'heure. On comprend que la friction peut être réalisée, ou bien au niveau de surfaces d'une certaine ampleur, comme les secteurs cylindriques 34, 35, ou bien au niveau de zones ponctuelles, par exemple sous la forme d'une friction 2 points ou 4 points.

Une réalisation de type « 4 points » selon l'invention est visible en figure 10: la planche 2 ne porte sur l'arbre 1 qu'en quatre points P11, P12, P13, P14, symétriques deux à deux par rapport à l'axe D1. Le rayon intérieur de planche Rp est alors inférieur au rayon de chaussée Rch au niveau de l'arbre 1.

Dans une variante particulière, la planche 2 comporte des premiers moyens d'entraînement 21 au niveau du premier bras élastique 4, et des deuxièmes moyens d'entraînement 22 au niveau de chaque dit deuxième bras 5 élastique quand la planche 2 en comporte. Et ces premiers 21 et deuxièmes 22 moyens d'entraînement comportent des secteurs à profil en relief saillant et/ou rentrant, qui sont agencés pour coopérer avec un outillage de profil complémentaire pour l'ouverture de la pince 3 lors de l'introduction de la planche 2 sur l'arbre 1.

Plus particulièrement, les premiers 21 et deuxièmes 22 moyens d'entraînement sont symétriques par rapport au deuxième axe de pivotement D2.

Dans une variante, la planche 2 peut encore comporter, au voisinage de sa périphérie et dans sa partie intérieure, des troisièmes 23 et quatrièmes 24 moyens d'entraînement.

Avantageusement la planche 2 comporte des moyens de maintien, tels qu'ergots ou perçages, ou similaires, dans sa partie la plus rigide, qui sont agencés pour coopérer avec un outillage de traction.

Dans une variante particulière, la planche 2 comporte sur sa face inférieure 21 et/ou supérieure 22, un état de surface de rugosité supérieur à 6,3 micromètres Ra, pour sa coopération en friction avec un outillage de maintien et/ou de traction.

Dans une variante non limitative, la surface périphérique 20 est une denture axée sur le deuxième axe de pivotement D2.

Dans une autre variante, la surface périphérique 20 est une came en référence au deuxième axe de pivotement D2 et à une référence angulaire constituée par le premier bras 4 ou par le deuxième bras 5.

Dans une réalisation avantageuse, la surface d'appui radiale 9 et la rampe d'introduction 8 de l'arbre 1 définissent ensemble un bourrelet 10, qui est agencé pour immobiliser la planche 2 sur l'arbre 1 quand la planche est en butée d'appui sur la surface d'appui de butée axiale 7 de l'arbre 1.

Dans une variante particulière, la surface d'appui radiale 9 est en dépouille par rapport au bourrelet 10. Cet angle de dépouille permet de maintenir la planche 2 à hauteur constante, et à rayon de frottement constant.

L'invention concerne encore un mouvement d'horlogerie 200 comportant au moins un tel mobile 100. De préférence, la composition de ce mobile 100 est restreinte à l'arbre 1 et à la planche 2 assemblés l'une sur l'autre.

## Revendications

1. Mobile (100) d'horlogerie en plusieurs parties, ledit mobile (100) comportant un premier composant constitué par un arbre (1) lequel comporte, autour d'un premier axe de pivotement (D1), un logement (6) agencé pour la réception d'un deuxième composant constitué par une planche (2) dans une position axiale unique, ladite planche (2) comportant une surface périphérique (20) en référence à un deuxième axe de pivotement (D2), ledit arbre (1) comportant, de part et d'autre dudit au moins un logement (6), selon la direction dudit premier axe de pivotement (D1), une surface d'appui de butée axiale (7) agencée pour maintenir en appui de butée ladite planche (2) sur ledit arbre (1), où ladite planche (2) comporte au moins un premier bras élastique (4) radialement par rapport audit deuxième axe de pivotement (D2), et au moins un deuxième bras (5) rigide ou élastique radialement par rapport audit deuxième axe de pivotement (D2), lesdits premier bras élastique (4) et deuxième bras (5) formant ensemble une pince (3) agencée pour serrer une surface d'appui radiale (9) que comporte ledit arbre (1) au voisinage de ladite surface d'appui de butée axiale (7), lesdits premier bras élastique (4) et deuxième bras (5) s'étendant de part et d'autre dudit deuxième axe de pivotement (D2), selon des directions parallèles entre elles, sensiblement tangentielles par rapport audit arbre (1) quand ledit arbre (1) est serré dans ladite pince (3), ladite planche (2) ne portant sur ledit arbre (1) qu'en quatre points (P11, P12, P13, P14) symétriques deux à deux par rapport audit premier axe de pivotement (D1), avec un rayon intérieur de planche (Rp) entre deux dits points de contact (P11, P12 ; P13, P14) situés sur un même dit bras (4 ; 5), qui est inférieur à un rayon de chaussée (Rch) au niveau dudit arbre (1) entre les mêmes deux dits points de contact (P11, P12 ; P13, P14) situés sur un même dit bras (4 ; 5), et ledit arbre (1) comportant une rampe d'introduction (8) agencée pour repousser radialement chaque dit premier bras élastique (4) et chaque dit deuxième bras (5) élastique quand ladite planche (2) en comporte, pour permettre l'introduction de ladite planche (2) sur ledit arbre (1).

2. Mobile (100) selon la revendication 1, **caractérisé en ce que** lesdits premier bras élastique (4) et deuxième bras (5) sont sensiblement symétriques par rapport à un plan passant par ledit deuxième axe de pivotement (D2).

3. Mobile (100) selon la revendication 1 ou 2, **caractérisé en ce que** ledit arbre (1) est sensiblement symétrique par rapport à un plan passant par ledit premier axe de pivotement (D1).

4. Mobile (100) selon l'une des revendications 1 à 3, **caractérisé en ce que**, à l'état libre, ladite pince (3) est circonscrite à un cylindre de rayon inférieur à celui d'un cylindre circonscrit à ladite surface d'appui radiale (9).

5. Mobile (100) selon l'une des revendications 1 à 4, **caractérisé en ce que** chaque dit premier bras (4) ou dit deuxième bras (5) comporte un secteur cylindrique creux (34 ; 35) d'axe (C) excentré par rapport audit deuxième axe de pivotement (D2).

6. Mobile (100) selon l'une des revendications 1 à 5, **caractérisé en ce que** ladite planche (2) comporte des premiers moyens d'entraînement (21) au niveau dudit premier bras élastique (4), et des deuxièmes moyens d'entraînement (22) au niveau de chaque dit deuxième bras (5) élastique quand ladite planche (2) en comporte, et que lesdits premiers (21) et deuxièmes (22) moyens d'entraînement comportent des secteurs à profil en relief saillant et/ou rentrant agencés pour coopérer avec un outillage de profil complémentaire pour l'ouverture de ladite pince (3) lors de l'introduction de ladite planche (2) sur ledit arbre (1).

7. Mobile (100) selon la revendication 6, **caractérisé en ce que** lesdits premiers (21) et deuxièmes (22) moyens d'entraînement sont symétriques par rapport audit deuxième axe de pivotement (D2).

8. Mobile (100) selon la revendication 7, **caractérisé en ce que** ladite planche (2) comporte des moyens de maintien, dans sa partie la plus rigide, pour coopérer avec un outillage de traction.

9. Mobile (100) selon l'une des revendications 1 à 8, **caractérisé en ce que** ladite planche (2) comporte, au voisinage de sa périphérie et dans sa partie intérieure, des troisièmes (23) et quatrièmes (24) moyens d'entraînement.

10. Mobile (100) selon l'une des revendications 1 à 9, **caractérisé en ce que** ladite planche (2) comporte, sur sa face inférieure (21) et/ou supérieure (22), un état de surface de rugosité supérieur à 6,3 micromètres Ra, pour sa coopération en friction avec un outillage de maintien et/ou de traction.

11. Mobile (100) selon l'une des revendications 1 à 10, **caractérisé en ce que** ladite surface périphérique (20) est une denture axée sur ledit deuxième axe de pivotement (D2).

12. Mobile (100) selon l'une des revendications 1 à 11, **caractérisé en ce que** ladite surface périphérique (20) est une came en référence audit deuxième axe de pivotement (D2) et à une référence angulaire constituée par ledit premier bras (4) ou par ledit deuxième bras (5).

13. Mobile (100) selon l'une des revendications 1 à 12, **caractérisé en ce que** ladite surface d'appui radiale (9) et ladite rampe d'introduction (8) dudit arbre (1) définissent ensemble un bourrelet (10) agencé pour immobiliser ladite planche (2) sur ledit arbre (1) quand ladite planche (2) est en butée d'appui sur ladite surface d'appui de butée axiale (7) dudit arbre (1).

14. Mobile (100) selon la revendication 13, **caractérisé en ce que** ladite surface d'appui radiale (9) est en dépouille par rapport audit bourrelet (10).

15. Mouvement d'horlogerie (200) comportant au moins un mobile (100) selon l'une des revendications 1 à 14, **caractérisé en ce que** la composition dudit mobile (100) est restreinte audit arbre (1) et à ladite planche (2) assemblés l'une sur l'autre.

## Patentansprüche

1. Uhrendrehteil (100) aus mehreren Teilen, wobei das Drehteil (100) eine erste Komponente umfasst, die durch eine Welle (1) gebildet ist, die um eine erste Drehachse (D1) herum einen Aufnahmeraum (6) aufweist, der dafür ausgelegt ist, eine zweite Komponente in einer eindeutigen axialen Position aufzunehmen, die durch eine Platte (2) gebildet ist, wobei die Platte (2) eine auf eine zweite Drehachse (D2) bezogene Umfangsoberfläche (20) aufweist, wobei die Welle (1) beiderseits des mindestens einen Aufnahmeraums (6) in der Richtung der ersten Drehachse (D1) eine Axialanschlag-Abstützoberfläche (7) umfasst, die dafür ausgelegt ist, die Platte (2) an der Welle (1) anliegend abgestützt zu halten, wobei die Platte (2) mindestens einen ersten Arm (4), der in Bezug auf die zweite Drehachse (D2) radial elastisch ist, und mindestens einen zweiten Arm (5) umfasst, der in Bezug auf die zweite Drehachse (D2) radial starr oder elastisch ist, wobei der erste elastische Arm (4) und der zweite Arm (5) zusammen eine Klemme (3) bilden, die dafür ausgelegt ist, eine radiale Abstützoberfläche (9), die die Welle (1) in der Nähe der Axialanschlag-Abstützoberfläche (7) aufweist, einzuklemmen, wobei sich der erste elastische Arm (4) und der zweite Arm (5) beiderseits der zweiten Drehachse (D2) in zueinander parallelen Richtungen erstrecken, die in Bezug auf die Welle (1) im Wesentlichen tangential sind, wenn die Welle (1) in der Klemme (3) eingeklemmt ist, wobei die Platte (2) an der Welle (1) nur vier paarweise symmetrische Punkte (P11, P12, P13, P14) in Bezug auf die erste Drehachse (D1) trägt, mit einem inneren Radius der Platte (Rp) zwischen zwei Kontaktpunkten (P11, P12; P13, P14), die auf demselben Arm (4; 5) angeordnet sind, der kleiner ist als ein Rohrradius (Rch) auf Höhe der Welle (1) zwischen denselben beiden Kontaktpunkten (P11, P12; P13, P14), die auf demselben Arm (4; 5) angeordnet sind, und wobei die Welle (1) eine Einführungsrampe (8) aufweist, die dafür ausgelegt ist, jeden ersten elastischen Arm (4) und jeden zweiten elastischen Arm (5), wenn die Platte (2) diese aufweist, radial zu verschieben, um die Führung der Platte (2) auf die Welle (1) zu ermöglichen.

2. Drehteil (100) nach Anspruch 1, **dadurch gekennzeichnet, dass** der erste elastische Arm (4) und der zweite Arm (5) im Wesentlichen symmetrisch in Bezug auf eine Ebene sind, die durch die zweite Drehachse (D2) verläuft.

3. Drehteil (100) nach Anspruch 1 oder 2, **dadurch gekennzeichnet, dass** die Welle (1) im Wesentlichen symmetrisch in Bezug auf eine Ebene ist, die durch die erste Drehachse (D1) verläuft.

4. Drehteil (100) nach einem der Ansprüche 1 bis 3, **dadurch gekennzeichnet, dass** die Klemme (3) im freien Zustand einen Zylinder umschreibt, dessen Radius kleiner als jener eines Zylinders ist, der die radiale Abstützoberfläche (9) umschreibt.

5. Drehteil (100) nach einem der Ansprüche 1 bis 4, **dadurch gekennzeichnet, dass** jeder erste Arm (4) oder jeder zweite Arm (5) einen ausgehöhlten Zylindersektor (34; 35) mit einer Achse (C), die in Bezug auf die zweite Drehachse (D2) exzentrisch ist, umfasst.

6. Drehteil (100) nach einem der Ansprüche 1 bis 5, **dadurch gekennzeichnet, dass** die Platte (2) auf Höhe des ersten elastischen Arms (4) erste Antriebsmittel (21) und auf Höhe jedes zweiten elastischen Arms (5), wenn die Platte (2) diesen aufweist, zweite Antriebsmittel (22) umfasst und dass die ersten (21) und zweiten (22) Antriebsmittel Bereiche mit einem vorstehenden und/oder zurückspringenden Reliefprofil aufweisen, die dafür ausgelegt sind, mit einem Werkzeug mit komplementärem Profil zusammenzuwirken, um die Klemme (3) bei der Führung der Platte (2) auf die Welle (1) zu öffnen.

7. Drehteil (100) nach Anspruch 6, **dadurch gekennzeichnet, dass** die ersten (21) und zweiten (22) Antriebsmittel in Bezug auf die zweite Drehachse (D2) symmetrisch sind.

8. Drehteil (100) nach Anspruch 7, **dadurch gekennzeichnet, dass** die Platte (2) in ihrem starrsten Teil Haltemittel aufweist, um mit einem Zugwerkzeug zusammenzuwirken.

9. Drehteil (100) nach einem der Ansprüche 1 bis 8, **dadurch gekennzeichnet, dass** die Platte (2) in der Nähe ihres Umfangs und in ihrem inneren Teil dritte (23) und vierte (24) Antriebsmittel umfasst.

10. Drehteil (100) nach einem der Ansprüche 1 bis 9, **dadurch gekennzeichnet, dass** die Platte (2) auf ihrer unteren Fläche (21) und/oder oberen Fläche (22) einen Oberflächenrauheitszustand aufweist, der größer als 6,3 Mikrometer Ra ist, um mit einem Halte- und/oder Zugwerkzeug reibschlüssig zusammenzuwirken.

11. Drehteil (100) nach einem der Ansprüche 1 bis 10, **dadurch gekennzeichnet, dass** die Umfangsoberfläche (20) eine Zahnung ist, deren Drehachse mit der zweiten Drehachse (D2) zusammenfällt.

12. Drehteil (100) nach einem der Ansprüche 1 bis 11, **dadurch gekennzeichnet, dass** die Umfangsoberfläche (20) eine auf die zweite Drehachse (D2) bezogene Nockenfläche ist und einen Winkelbezug hat, der durch den ersten Arm (4) oder durch den zweiten Arm (5) gebildet ist.

13. Drehteil (100) nach einem der Ansprüche 1 bis 12, **dadurch gekennzeichnet, dass** die radiale Abstützoberfläche (9) und die Einführrampe (8) der Welle (1) zusammen einen Wulst (10) definieren, der dafür ausgelegt ist, die Platte (2) an der Welle (1) festzusetzen, wenn die Platte (2) abstützend an der Axialanschlag-Abstützoberfläche (7) der Welle (1) anliegt.

14. Drehteil (100) nach Anspruch 13, **dadurch gekennzeichnet, dass** die radiale Abstützoberfläche (9) in Bezug auf den Wulst (10) hinterschnitten ist.

15. Uhrwerk (200), umfassend mindestens ein Drehteil (100) nach einem der Ansprüche 1 bis 14, **dadurch gekennzeichnet, dass** der Aufbau des Drehteils (100) beschränkt ist auf die Welle (1) und die Platte (2), die zusammengefügt sind.

## Claims

1. Timepiece wheel set (100) in several parts, said wheel set (100) comprising a first component formed by an arbor (1) which includes, about a first pivot axis (D1), a housing (6) arranged for reception of a second component formed by a plate (2) in a single axial position, said plate (2) including a peripheral surface (20) with respect to a second pivot axis (D2), said arbor (1) comprising, on either side of said at least one housing (6), in the direction of said first pivot axis (D1), an axial abutment surface (7) arranged to hold said plate (2) in abutment on said arbor (1), wherein said plate (2) comprises at least a first arm (4), resilient radially with respect to said second pivot axis (D2), and at least a second arm (5) that is stiff or resilient radially with respect to said second pivot axis (D2), said first resilient arm (4) and second arm (5) together forming a clamp (3) arranged to clamp a radial bearing surface (9) comprised in said arbor (1) in proximity to said axial abutment surface (7), said first resilient arm (4) and second arm (5) extending on either side of said second pivot axis (D2), in directions parallel to one another and substantially tangential with respect to said arbor (1) when said arbor (1) is clamped in said clamp (3), said plate (2) bearing on said arbor (1) at only four points (P11, P12, P13 ,P14) in symmetrical pairs with respect to said first pivot axis (D1), with an inner plate radius (Rp) between two said contact points (P11, P12, P13 ,P14) located on a same said arm (4; 5), which is smaller than a cannon-pinion radius (Rch) on said arbor (1) between the same said two contact points (P11, P12, P13 ,P14) located on a same said arm (4; 5), and said arbor (1) comprising an entry ramp (8) arranged to push back radially each said first resilient arm (4) and, when comprised in said plate (2), each said second resilient arm (5), to allow said plate (2) to be placed on said arbor (1).

2. Wheel set (100) according to claim 1, **characterized in that** said first resilient arm (4) and second arm (5) are substantially symmetrical with respect to a plane passing through said second pivot axis (D2).

3. Wheel set (100) according to claim 1 or 2, **characterized in that** said arbor (1) is substantially symmetrical with respect to a plane passing through said first pivot axis (D1).

4. Wheel set (100) according to any of claims 1 to 3, **characterized in that**, in the free state, said clamp (3) circumscribes a cylinder of smaller radius than that of a cylinder circumscribing said radial bearing surface (9).

5. Wheel set (100) according to any of claims 1 to 4, **characterized in that** each said first arm (4) or said second arm (5) comprises a cylindrical hollow sector (34; 35) whose axis (C) is off-centre with respect to said second pivot axis (D2).

6. Wheel set (100) according to any of claims 1 to 5, **characterized in that** said plate (2) includes first drive means (21) on said first resilient arm (4), and second drive means (22) on each said second resilient arm (5), when said plate (2) comprises the same, and **in that** said first (21) and second (22) drive means include sectors with a raised and/or recessed relief profile arranged to cooperate with a tool of complementary profile to open said clamp (3) when said plate (2) is placed on said arbor (1).

7. Wheel set (100) according to claim 6, **characterized in that** said first (21) and second (22) drive means are symmetrical with respect to said second pivot axis (D2).

8. Wheel set (100) according to claim 7, **characterized in that** said plate (2) comprises holding means, in the stiffest portion thereof, to cooperate with a pulling tool.

9. Wheel set (100) according to any of claims 1 to 8, **characterized in that** said plate (2) comprises, in proximity to the periphery thereof and in the inner portion thereof, third (23) and fourth (24) drive means.

10. Wheel set (100) according to any of claims 1 to 9, **characterized in that** said plate (2) comprises on the lower face (21) and/or upper face (22) thereof, a state of surface roughness greater than 6.3 micrometres Ra for frictional cooperation with a holding and/or pulling tool.

11. Wheel set (100) according to any of claims 1 to 10, **characterized in that** said peripheral surface (20) is a toothing centred on said second pivot axis (D2).

12. Wheel set (100) according to any of claims 1 to 11, **characterized in that** said peripheral surface (20) is a cam with respect to said second pivot axis (D2) and to an angular reference formed by said first arm (4) or by said second arm (5).

13. Wheel set (100) according to any of claims 1 to 12, **characterized in that** said radial bearing surface (9) and said entry ramp (8) of said arbor (1) together define a clot (10), arranged to immobilise said plate (2) on said arbor (1) when said plate is in abutment on said axial abutment surface (7) of said arbor (1).

14. Wheel set (100) according to claim 13, **characterized in that** said radial bearing surface (9) is undercut with respect to said flange (10).

15. Timepiece movement (200) comprising at least one wheel set (100) according to any of claims 1 to 14, **characterized in that** the composition of said wheel set (100) is limited to said arbor (1) and to said plate (2) assembled one on top of the other.
